# EUROPÄISCHE PATENTSCHRIFT

(11) **EP 3 059 373 B1**
(45) Veröffentlichungstag und Bekanntmachung des Hinweises auf die Patenterteilung: **31.01.2018**
(21) Anmeldenummer: 16155429.0
(22) Anmeldetag: 12.02.2016
(51) Int. Cl.: E06B 3/00, E05B 63/08, E05B 9/08

(54) **TÜRBLATT MIT SCHLOSSTASCHE SOWIE VERFAHREN ZUR HERSTELLUNG**
DOOR LEAF WITH LOCK BOX AND METHOD FOR PRODUCING SAME
VANTAIL DOTÉ DE MORTAISE ET PROCÉDÉ DE FABRICATION

(30) Priorität: 18.02.2015 DE 102015102321
(43) Veröffentlichungstag der Anmeldung: 24.08.2016
(73) Patentinhaber: HÖRMANN KG Freisen, 66629 Freisen (DE)
(72) Erfinder: Henrichs, Gerd, 66583 Elversberg (DE); Kneppel, Dennis, 55743 Idar-Oberstein (DE); Schwarz, Patrick, 54422 Neuhütten (DE)
(74) Vertreter: Kastel, Stefan

(56) Entgegenhaltungen:
- EP-A1- 1 260 657
- DE-A1- 2 236 214
- US-A- 3 039 291
- US-A- 4 614 374
- US-A1- 2007 210 589

## Beschreibung

Die Erfindung betrifft ein Türblatt mit einer Schlosstasche sowie ein Verfahren zum Herstellen eines solchen Türblatts.

Wie aus der EP 0 898 636 B1 bekannt, können Türblätter aus Mantelblechen in Form von einem Kastenblech und einem Deckelblech hergestellt werden, wobei an der schlossseitigen Stirntasche eine Schlosstasche befestigt wird, in die ein Einsteckschloss eingesteckt und dort befestigt werden kann. Einsteckschlösser gibt es von unterschiedlichen Herstellern auf dem Markt. Beispiele von Einsteckschlössern finden sich zum Beispiel in der US 4 696 174 oder der WO80/00359 oder der EP 0 937 846 B1 oder der DE 22 36 214 A1.

Die bekannten aus Metallblech hergestellten Türblätter weisen in der Regel Schlosstaschen ebenfalls aus Blech auf. Die Türblätter sind mit einer Schlossverstärkung in Form eines dickeren Metallbleches versehen, an welchem das Einsteckschloss angeschraubt werden kann. Auf der Rückseite dieser Schlossverstärkung werden die Schlosstaschen angeschweißt.

Aus der US 2007/0210589 A1 ist eine Deckplatte zum Installieren eines Handgriffs in eine Tür mit gegenüberliegenden Seitenflächen bekannt, wobei in den Seitenflächen miteinander fluchtende Öffnungen vorgesehen sind, die Ausschnitte aufweisen zur Aufnahme unterschiedlicher Türgriffe. Die Deckplatte kann mittels Schrauben an einem Türblattkörper befestigt werden. In der Öffnung können Türgriffe mit Drehmechanismen installiert werden. Die Türgriffe können einen Schnäpper und ein Schloss aufweisen.

Aus der EP 1 260 657 A1 ist eine Schlossanordnung mit einer kastenförmigen Schlosstasche aus einem Flachmaterial in Form eines Blechmaterials zur Aufnahme eines Einsteckschlosses bekannt. Die Schlosstasche wird mittels Schrauben in einem Türblattkörper befestigt und weist wiederum Bohrungen zur Aufnahme von weiteren Schrauben auf, mittels denen das Schlossgehäuse in der Schlosstasche befestigbar ist.

Aus der US 3 039 291 A1 ist eine Türschlossstützkonstruktion bekannt, die eine Schlosstasche aufweist, welche zur Aufnahme eines Einsteckschlosses geeignet ist. Weiter sind Aufnahmeöffnungen vorgesehen, die zur Aufnahme eines amerikanischen Türknaufs, der mit Schloss und Schnäpper versehen sein kann, ausgebildet ist.

Aus der EP 2 455 575 A2 sowie der EP 2 612 979 A2 ist ein Verfahren zum Herstellen der Türblätter bekannt, bei dem die Mantelbleche auf größeren Flächen mit einer Füllung verklebt werden. Bei dieser Sandwichbauweise unter Verwendung von Verklebungen lassen sich in einfacher und kostengünstiger Großserie Türblätter mit hochwertigem Aussehen schaffen, die eine große Planarität der Breitseiten aufweisen.

Es lassen sich beispielsweise auch mit dünneren Metallblechen in kostengünstiger Großserie optisch hochwertige Türblätter ausbilden. Allerdings können bereits kleinere Abweichungen in der Planarität zu optischer Beeinträchtigung führen.

Die Erfindung hat sich zur Aufgabe gestellt, ausgehend von der EP 2 455 575 A2 und der EP 2 612 979 A2 Türblätter und deren Herstellverfahren derart zu verbessern, dass das Risiko optischer Beeinträchtigungen weiter verringert wird.

Zum Lösen dieser Aufgabe schlägt die Erfindung ein Türblatt nach Anspruch 1 sowie ein Herstellverfahren nach dem Nebenanspruch vor.

Vorteilhafte Ausgestaltungen sind Gegenstand der Unteransprüche.

Die Erfindung schafft gemäß einem Aspekt davon ein Türblatt mit einer hülsen- oder kastenförmigen Schlosstasche aus einem Flachmaterial oder Blechmaterial zur Aufnahme eines Einsteckschlosses, wobei die Schlosstasche derart lose in einem Türblattkörper aufgenommen ist, dass sie vor Befestigung des Einsteckschlosses zumindest in Dickenrichtung mit Spiel beweglich ist, und durch Befestigung des Einsteckschlosses festlegbar ist.

Es ist bevorzugt, dass die Schlosstasche wenigstens eine Naht aufweist, an der aus dem Blechmaterial gebildete Wandbereiche der Schlosstasche miteinander durch eine schweißfreie Kaltverbindung und/oder eine wärmeeintragsfreie Verbindung und/oder mit Spiel verbunden sind.

Es ist bevorzugt, dass die Schlosstasche wenigstens zwei Wandbereiche aus dem Flachmaterial oder Blechmaterial aufweist, die durch eine wärmeeintragsfrei erzielbare Verbindung und/oder eine mit Spiel in Dickenrichtung des Türblatts miteinander verbunden sind.

Es ist bevorzugt, dass die Wandbereiche durch eine Klipsverbindung miteinander verbunden sind.

Es ist bevorzugt, dass die Schlosstasche schweißfrei mit einer Schlossverstärkung verbunden ist.

Es ist bevorzugt, dass die Schlosstasche zumindest vor dem Einbringen des Schlosses schwimmend in dem Türblattkörper gelagert ist.

Es ist bevorzugt, dass die Schlosstasche nach eingebrachtem Schloss zusammen mit dem Schloss verschraubt an dem Türblattkörper und/oder an einer Schlossverstärkung verschraubt ist.

Es ist bevorzugt, dass die Schlosstasche wenigstens eine Anschraublasche zum Verschrauben der Schlosstasche an einer schlossseitigen Stirnseite des Türblattkörpers aufweist, wobei die wenigstens eine Anschraublasche mit wenigstens einem Durchgangsloch zum Durchbringen eines Schraubbefestigers in eine Einschrauböffnung an der Stirnseite des Türblattkörpers versehen ist, das zumindest in Dickenrichtung des Türblatts eine derart größere Ausdehnung als ein Schraubenschaft und/oder die Einschrauböffnung hat, dass die Lage der Schlosstasche in Dickenrichtung vor Festziehen des Schraubbefestigers einstellbar ist.

Es ist bevorzugt, dass die Einschrauböffnung eine Einschrauböffnung zum Verschrauben des Einsteckschlosses mit dem Türblatt ist.

Es ist bevorzugt, dass der Türblattkörper aus Mantelblechen mit Füllung darin gebildet ist.

Es ist bevorzugt, dass die Mantelbleche mit der Füllung verklebt sind.

Gemäß einem weiteren Aspekt schafft die Erfindung ein Verfahren zum Herstellen eines Türblatts mit einer Schlosstasche zur Aufnahme eines Einsteckschlosses und einem Einsteckschloss, gekennzeichnet durch:
a) Herstellen einer hülsen- oder kastenförmigen Schlosstasche aus Flachmaterial oder Blechmaterial,
b) Herstellen eines Türblattkörpers und schwimmendes Lagern der Schlosstasche in dem Türblattkörper,
c) Einstecken eines Einsteckschlosses in die Schlosstasche und gemeinsames Befestigen der Schlosstasche und des Einsteckschlosses an dem Türblattkörper, so dass die schwimmend gelagerte Schlosstasche durch Befestigen des Einsteckschlosses festgelegt wird.

Es ist bevorzugt, dass Schritt a) enthält:
a1) Umformen des Flachmaterials oder Blechmaterials zu der Hülsen- oder Kastenform.

Es ist bevorzugt, dass Schritt a) enthält:
a2) wärmeeintragfreies Verbinden überlappender Randbereiche oder Wandbereiche des Flachmaterials oder Blechmaterials.

Es ist bevorzugt, dass Schritt a) enthält:
a3) Ausbilden von einer oder mehreren Anschraublaschen mit Durchgangsöffnung zum Anschrauben.

Es ist bevorzugt, dass Schritt a) enthält:
a4) Verklipsen einander überlappender Randbereiche oder Wandbereiche.

Es ist bevorzugt, dass Schritt a) enthält:
a5) spielbehaftetes Verbinden einander überlappender Randbereiche oder Wandbereiche.

Es ist bevorzugt, dass Schritt b) enthält:
b1) Formen eines ersten Mantelblechs.

Es ist bevorzugt, dass Schritt b) enthält:
b2) Formen eines zweiten Mantelblechs.

Es ist bevorzugt, dass Schritt b) enthält:
b3) Einlegen einer Füllung in ein erstes Mantelblech und Verschließen mittels eines zweiten Mantelblechs.

Es ist bevorzugt, dass Schritt b) enthält:
b4) Einlegen der Schlosstasche.

Vorzugsweise wird die Schlosstasche im Verlauf des Einlegens von Teilen der Füllung in eines der Mantelbleche eingelegt, wobei nach Komplettierung der Füllung das zweite Mantelblech hinzugefügt wird.

Es ist bevorzugt, dass Schritt b) enthält:
b5) flächiges Verkleben einer Füllung mit wenigstens einem Mantelblech.

Es ist bevorzugt, dass Schritt b) enthält:
b6) Planpressen eines aus mit einer Füllung verklebten Mantelblechen gebildeten Türblattkörpers.

Es ist bevorzugt, dass Schritt c) enthält:
c1) Einstecken eines Einsteckschlosses derart, dass Schraublöcher des Einsteckschlosses mit Durchgangsöffnungen in Anschraublaschen der Schlosstasche und Einschrauböffnungen an dem Türblattkörper und/oder einer Schlossverstärkung am Türblattkörper fluchten.

Es ist bevorzugt, dass Schritt c) enthält:
c2) Gemeinsames Anschrauben von Einsteckschloss und Schlosstasche mit denselben Schraubbefestigern.

Beim Durchführen der Herstellverfahren gemäß der EP 2 612 979 A2 sowie der EP 2 455 575 A2 hat sich herausgestellt, dass es mit den bisherigen Verfahren zum Vorsehen von Schlosstaschen schwierig ist, die gewünschte Planarität in allen Fällen sicherzustellen. Eine mögliche Fehlerquelle ist der Eintrag von Wärme beim Schweißen. Andererseits hat sich herausgestellt, dass eine feste Verbindung zwischen Schlosstasche und Verstärkungsblech beim Herstellvorgang und insbesondere beim Verpressen und Verkleben ebenfalls dazu führen kann, dass die äußere Mantelfläche an der Breitseite und/oder der Stirnseite von der gewünschten Planarität abweichen.

Demnach stand man bei dem bisherigen Türherstellverfahren mit Schlosstaschen vor dem Problem, dass die bisherige Lösung eines Anschweißens der Schlosstasche an einem Verstärkungsflachstahl nicht die benötigte Planebenheit der Verstärkung erreichen konnte.

Gemäß einer besonders bevorzugten Ausgestaltung ist eine Klipptechnik vorgesehen, welche die Schlosstasche an sich zusammenfügt. Besonders bevorzugt wird dann die Schlosstasche mittels einer Anschraublasche oder dergleichen mit der Befestigungsschraube des Schlosses geklemmt. Die Anschraublasche wird vorzugsweise bei der Montage umgebogen.

Einer der Hauptvorteile ist, dass kein Wärmeeintrag in die Baugruppe erfolgt und somit kein Wärmeverzug zu verzeichnen ist.

Ein weiterer Vorteil ist die schwimmende Lagerung der Schlosstasche, die somit eine Möglichkeit eines Toleranzausgleiches bei der Fertigung des Türblattes ermöglicht. Erst mit Einschrauben des Schlosses wird die Schlosstasche geklemmt.

Ein Ausführungsbeispiel wird im Folgenden anhand der beigefügten Zeichnungen näher erläutert. Darin zeigt:
- Fig. 1: eine teilweise weggebrochene Ansicht auf eine der Breitseitenflächen - hier die Bandseite - eines Türblatts gemäß einer Ausführungsform der Erfindung;
- Fig. 2: eine Seitenansicht auf die bandseitige Stirnseite des Türblatts von Fig. 1;
- Fig. 3: eine Seitenansicht von links auf Fig. 1 auf die schlossseitige Stirnseite des mit Einsteckschloss und Schlosstasche versehenen Türblatts von Fig. 1;
- Fig. 4: eine Draufsicht von oben auf das Türblatt von Fig. 1;
- Fig. 5: einen Horizontalschnitt durch das Türblatt auf Höhe des Schlosses entlang der Linie A-A von Fig. 1;
- Fig. 6: einen Vertikalschnitt durch das Türblatt von Fig. 1 entlang der Linie B-B;
- Fig. 7: eine vergrößerte Teilansicht des Details A von Fig. 1;
- Fig. 8: eine vergrößerte Detailansicht des Details B von Fig. 1;
- Fig. 9: eine perspektivische Ansicht einer Schlossbaugruppe für das Türblatt von Fig. 1, umfassend eine aus einem Flachstahl gebildete Schlossverstärkung, eine aus einem Metallblech gebildete Schlosstasche sowie Isolierplatten;
- Fig.10: eine Draufsicht auf die Schlossbaugruppe von Fig. 9
- Fig. 11: eine Seitenansicht von einer Breitseite des Türblatts aus gesehen, auf die Schlossbaugruppe von Fig. 9;
- Fig. 11a: einen Schnitt entlang der Linie B-B von Fig. 11;
- Fig. 12: eine Ansicht auf die Schlossbaugruppe von links von Fig. 11, auf die schlossseitige Stirnseite hin gesehen;
- Fig. 13: eine Seitenansicht auf die Schlosstasche vor der Montage;
- Fig. 14: eine Ansicht von oben in Fig. 13 auf die Schlosstasche;
- Fig. 15: eine Ansicht von rechts in Fig. 13 gesehen auf die Schlosstasche;
- Fig. 16: eine Ansicht von links in Fig. 13 gesehen auf die Schlosstasche
- Fig. 17: einen Schnitt durch die Schlosstasche entlang der Linie B-B von Fig. 15;
- Fig. 18: eine vergrößerte Detaildarstellung des Details Y von Fig. 17;
- Fig. 19: eine vergrößerte Detailansicht des Details Z von Fig. 17;
- Fig. 20: einen Schnitt entlang der Linie A-A von Fig. 14;
- Fig. 21: eine vergrößerte Darstellung des Details V von Fig. 15;
- Fig. 22: eine perspektivische Darstellung der Schlosstasche von Fig. 13;
- Fig. 23: eine vergrößerte Darstellung des Details X von Fig. 22;
- Fig. 24: eine vergrößerte Darstellung des Details W von Fig. 16;
- Fig. 25: eine Draufsicht auf das abgewickelte Blechmaterial, aus welchem die Schlosstasche der Fig. 13 bis 24 durch Umbiegung und Verklipsen geformt wird;
- Fig. 25: eine Ansicht auf die Schlosstasche vergleichbar der Fig. 13 mit umgebogener Anschraublasche;
- Fig. 27: eine perspektivische Darstellung der Schlossverstärkung und
- Fig. 28: einen Längsschnitt durch die Schlossverstärkung von Fig. 27.

In den Figuren 1 bis 8 sind unterschiedliche Ansichten eines Türblatts 10 gezeigt, welche aus äußeren Mantelblechen 12, einer darin befindlichen Füllung 14 und einer Schlossbaugruppe 16 zum Aufnehmen eines Einsteckschlosses gebildet sind.

Als Mantelbleche 12 sind in der dargestellten Ausgestaltung ein Kastenblech 18 und ein Deckelblech 20 vorgesehen.

Das Kastenblech 18 umschließt einen Hohlraum 22, der mit der Füllung 14 gefüllt ist. Das Deckelblech 20 ist am Randbereich derart profiliert, dass es einen Randbereich des Kastenblechs 18 umgreift und einen Dickfalz 24 ausbildet.

Die Füllung 14 ist mit dem Kastenblech 18 und dem Deckelblech 20 verklebt und im Bereich eines Schlosses mit einer Ausnehmung 26 versehen, in der die Schlossbaugruppe 16 untergebracht ist.

Die Mantelbleche 12 und die Füllung 14 bilden einen Türblattkörper 28, der so aufgebaut ist und so hergestellt ist, wie dies näher in der EP 2 455 575 A2 oder der EP 2 612 979 A2 beschrieben und gezeigt ist.

Im Bereich der Türbänder 30 ist an dem Türblattkörper 28 jeweils ein Verstärkungswinkel 31 aus dickerem Stahl vorgesehen.

Im Bereich des Schlosses ist an dem Kastenblech 18 eine Schlossverstärkung 32 vorgesehen, die aus einem Verstärkungsflachstahl 34 gebildet ist und in den Fig. 27 und 28 einzeln dargestellt ist.

Optional sind am oberen bandseitigen Eckbereich ein Verstärkungswinkel 36 für einen Türschließer auf der Bandgegenseite und/oder ein Verstärkungswinkel 38 für einen Türschließer auf der Bandseite vorgesehen.

Die Füllung 14 ist beispielsweise aus einer einteiligen (oder mehrteiligen) Mineralfaserplatte 40 gebildet, die entsprechend einer gewünschten Türfunktion - beispielsweise Feuerschutz - ausgebildet ist.

Zum Bilden eines Teils der jeweiligen Türbänder 30 ist ein schraubbares Flügelteil 42 mit einer gewindefurchenden Schraube 44 mit Senkkopf befestigt.

Weiter ist ein Sicherungsbolzen 46 unter Zwischenlagerung einer Zahnscheibe 48 an einem an dem Kastenblech 18 befestigten Verstärkungsflachstahl 50 für den Sicherungsbolzen befestigt.

Die in den Figuren 9 bis 12 näher dargestellte Schlossbaugruppe 16 weist die durch den Verstärkungsflachstahl 34 gebildete Schlossverstärkung 32, eine Schlosstasche 52, sowie Isolierplatten 54 auf. Die Isolierplatten 54 sind an der Schlosstasche 52, beispielsweise mittels Verklebungen, befestigt.

Die Schlosstasche 52 dient zum Aufnehmen eines Einsteckschlosses 56, welches insbesondere in Fig. 7 dargestellt ist. Als Einsteckschloss 56 ist insbesondere ein Schloss nach DIN 18250 vorgesehen. Das Einsteckschloss 56 greift mit Anschraublaschen in eine in den Figuren 27 und 28 näher dargestellte Schloss-Vertiefung 60 in dem Verstärkungsflachstahl 34 ein und wird dort mittels Schraubbefestigern 58 befestigt. Die Schraubbefestiger 58 dienen gleichzeitig zur Befestigung der Schlosstasche 52 an dem Verstärkungsflachstahl 34 und somit der Schlossverstärkung 32.

Die Schlossverstärkung 32 ist an dem Kastenblech 18, beispielsweise durch Verschweißung befestigt und bildet einen Teil des Türblattkörpers 28.

Die Schlosstasche 52 ist dagegen schweißfrei und wärmeeintragsfrei, insbesondere lediglich über die Schraubbefestiger 58 an der Schlossverstärkung 32 befestigt. Als Schraubbefestiger 58 dienen beispielsweise Senk-Blechschrauben.

Im Folgenden wird anhand der Darstellung der Figuren 9 bis 12 die Schlossbaugruppe 16 näher erläutert.

Wie oben bereits erläutert, weist die Schlossbaugruppe 16 die Schlossverstärkung 32, die Schlosstasche 52 und Isolierplatten 54 auf.

Auf Seiten des Kastenblechs 18 (Gegenbandseite) ist eine Isolierplatte 54, beispielsweise mit einer Dicke von 15 mm, vorgesehen, eine gleiche Isolierplatte 54 ist auf Seiten des Deckelblechs 20, also beispielsweise ebenfalls mit einer Dicke von 15 mm, vorgesehen, darauf wird zwischen dem Deckelblech 20 und der einen Isolierplatte 54 noch eine dünnere Isolierplatte, beispielsweise 9,5 mm dick, eingesetzt.

Zur Befestigung des Isolierplatten 54 mit der Schlosstasche und untereinander sind Verklebungsflächen 62 vorgesehen, wie sie in der Fig. 11 näher dargestellt sind. An diesen Verklebungsflächen 62 sind die Isolierplatten 54 untereinander und mit der Schlosstasche 52 verklebt. Die Isolierplatte 54 dient zur Isolierung des Schlossbereiches zwecks der gewünschten Türblattfunktion, insbesondere Feuerschutzfunktion.

In den Darstellungen ist ein Türblatt 10 nach DIN rechts gezeichnet, ein Türblatt nach DIN links ergibt sich durch eine entsprechende spiegelbildliche Darstellung.

Die Schlosstasche 52 wird im Folgenden anhand der Figuren 15 bis 26, die die Schlosstasche 52 einzeln darstellen, näher erläutert.

Die Schlosstasche 52 ist aus einem Blechmaterial 64 in Form eines Stahlbleches 66 gebildet, das in Fig. 25 abgewickelt dargestellt ist.

Das Stahlblech 66 wird in der in Fig. 25 dargestellten Form mit zwei Öffnungen 68 für Türdrücker, zwei Öffnungen 70 für Schließzylinder, zwei Anschraublaschen 72, zwei Klippsverbindungsöffnungen 74 und Ausklinkungen 76 hergestellt und anschließend an den mit den stichpunktierten Linien in Fig. 25 angedeuteten Falzlinien 78 umgebogen, um das Blechmaterial 64 in die in Fig. 16 bis 24 dargestellte Form zu bringen. Hierdurch überlappen an der Schlosstasche 52 entsprechende Randbereiche 80 des Stahlblechs 66, die überlappende Wandbereiche 82 der Schlosstasche 52 bilden.

Außerdem wird im Bereich der Klippsverbindungsöffnung 74 der jeweils andere Randbereich 80 ausgeklinkt, um eine Klippslasche 84 zu bilden, die in die Klippsverbindungsöffnung 74 eingeklippst wird, um eine Klippsverbindung 86 zu bilden.

Wie sich aus den Detaildarstellungen in Fig. 21, 23 und 24 dieser Klippsverbindung 86 ergibt, stemmt sich die Klippsverbindung 86 einem Auseinanderbiegen der mit den Öffnungen 68, 70 für den Türdrücker und den Schließzylinder versehenen größeren Schlosstaschenwandbereichen 88 entgegen. Diese Schlosstaschenwandbereiche 88 können jedoch aufgrund der Klippsverbindung 86 begrenzt aufeinander zu bewegt werden. Die Schlosstaschenwandbereiche 88 werden weiter mit einer Einbuchtung 90 ins Innere der Schlosstasche 52 hin versehen, welche das Einsteckschloss 56 zwischen sich aufnehmen.

Die Anschraublaschen 72 sind mit Durchgangsöffnungen 92 versehen, die als sich in Dickenrichtung der Schlosstasche 52 erstreckende Langlöcher 94 ausgebildet sind. Die Langlöcher 94 sowie die Durchgangsöffnungen 92 sind derart bemessen, dass sie größer als Einschrauböffnungen 96 für die Schraubbefestiger 58 an der Schlossverstärkung 32 sind.

Bei der Herstellung des Türblattes 10 wird wie folgt vorgegangen.

Zunächst wird das Kastenblech 18 bereitgestellt und mit den Verstärkungen 32 bis 38 sowie 50 versehen. Die Füllung 14 wird in den Hohlraum 22 des Kastenblechs 18 unter Vorsehung einer Verklebung zwischen dem Kastenblech 18 und der Füllung 14 eingefügt.

Die Schlosstasche 52 wird in der aus den Fig. 15 bis 26 ergebenden Weise hergestellt, wobei eine der Anschraublaschen 72 noch nicht umgebogen wird, wie dies in Fig. 13 näher dargestellt ist. Auf die Schlosstaschenwandbereiche 88 werden die Isolierplatten 54 an den Verklebungsflächen 62 angeklebt. Diese Kombination aus Schlosstasche 52 und Isolierplatten 54 wird in die Schlossverstärkung 32 und in die Ausnehmung 26 der Füllung 14 eingefügt. Dabei wird die Schlosstasche 52 schwimmend gelagert; sie ist noch nicht mit der Schlossverstärkung 32 verbunden. Die Isolierplatten 54 werden mit dem Kastenblech 18 verklebt.

Anschließend erfolgt das Auftragen des Klebers auf der freibleibenden Fläche der Füllung 14 sowie der Deckelblech-seitigen Isolierplatte 54. Dann wird das Deckelblech 20 auf das Kastenblech 18 geschoben, wie dies näher in der EP 24 55 575 A2 und/oder der EP 2 612 979 A2 dargestellt und gezeigt ist.

Das Aushärten der Kleber erfolgt unter großflächigem Anpressen von Druckplatten auf die Außenseiten der Mantelbleche 12.

Durch die schwimmende Lagerung der Schlosstasche 52 sowie die Klippsverbindung 86 können dabei Toleranzen im Bereich des Schlosses ausgeglichen werden, so dass eine große Planheit auch im Bereich des Schlosses erzielbar ist.

Die verbleibende Anschraublasche 72 wird erst nach Einfügen der Schlosstasche 52 in die Einsteckdurchgangsöffnung 98 des Verstärkungsflachstahles 34 umgelegt, so dass die Einschraublaschen 72 in gesonderte Anschraublaschen-Vertiefungen 100 auf der Außenseite des Verstärkungsflachstahls 34 eingreifen. Die endgültige Befestigung der Schlosstasche 52 an dem Verstärkungsflachstahl 34 erfolgt erst bei Einstecken des Einsteckschlosses 56 und Verschrauben des Einsteckschlosses 56 mittels den Schraubbefestigern 58, welche durch die Durchgangsöffnungen 92 der Anschraublaschen 72 hindurch in die Einschrauböffnungen 96 des Verstärkungsflachstahles 34 hinein eingreifen.

### Bezugszeichenliste:

- 10: Türblatt
- 12: Mantelblech
- 14: Füllung
- 16: Schlossbaugruppe
- 18: Kastenblech
- 20: Deckelblech
- 22: Hohlraum
- 24: Dickfalz
- 26: Ausnehmung
- 28: Türblattkörper
- 30: Türband
- 31: Verstärkungswinkel Türband
- 32: Schlossverstärkung
- 34: Verstärkungsflachstahl
- 36: Verstärkungswinkel Türschließer Bandgegenseite
- 38: Verstärkungswinkel Türschließer Bandseite
- 40: Mineralfaserplatte
- 42: Flügelteil
- 44: gewindefurchende Schraube
- 46: Sicherungsbolzen
- 48: Zahnscheibe
- 50: Verstärkungsflachstahl Sicherungsbolzen
- 52: Schlosstasche
- 54: Isolierplatte
- 56: Einsteckschloss
- 58: Schraubbefestiger
- 60: Schloss-Vertiefung
- 62: Verklebungsfläche
- 64: Blechmaterial
- 66: Stahlblech
- 68: Türdrückeröffnung
- 70: Schließzylinderöffnung
- 72: Anschraublaschen
- 74: Klippsverbindungsöffnung
- 76: Ausklinkung
- 78: Falzlinie
- 80: Randbereich
- 82: Wandbereich
- 84: Klippslasche
- 86: Klippsverbindung
- 88: Schlosstaschenwandbereich
- 90: Einbuchtung
- 92: Durchgangsöffnung
- 94: Langlöcher
- 96: Einschrauböffnung
- 98: Einsteckdurchgangsöffnung
- 100: Anschraublaschen-Vertiefung

## Patentansprüche

1. Türblatt (10) mit einer hülsen- oder kastenförmigen Schlosstasche (52) aus einem Flachmaterial oder Blechmaterial (62) zur Aufnahme eines Einsteckschlosses (56),
**dadurch gekennzeichnet,**
**dass** die Schlosstasche (52) derart lose in einem Türblattkörper (28) aufgenommen ist, dass sie vor Befestigung des Einsteckschlosses (56) zumindest in Dickenrichtung mit Spiel beweglich ist, und durch Befestigung des Einsteckschlosses (56) festlegbar ist.

2. Türblatt (10) nach Anspruch 1,
**dadurch gekennzeichnet,**
**dass** die Schlosstasche (52) wenigstens eine Naht aufweist, an der aus dem Blechmaterial (62) gebildete Wandbereiche (82) der Schlosstasche (52) miteinander durch eine schweißfreie Kaltverbindung und/oder eine wärmeeintragsfreie Verbindung und/oder mit Spiel verbunden sind.

3. Türblatt (10) nach einem der voranstehenden Ansprüche,
**dadurch gekennzeichnet,**
**dass** die Schlosstasche (52) wenigstens zwei Wandbereiche (82) aus dem Flachmaterial oder Blechmaterial (62) aufweist, die durch eine wärmeeintragsfrei erzielbare Verbindung und/oder mit Spiel in Dickenrichtung des Türblatts (10) miteinander verbunden sind.

4. Türblatt (10) nach Anspruch 2 oder 3,
**dadurch gekennzeichnet,**
**dass** die Wandbereiche (82) durch eine Klippsverbindung (86) miteinander verbunden sind.

5. Türblatt (10) nach einem der voranstehenden Ansprüche,
**dadurch gekennzeichnet,**
**dass** die Schlosstasche (52) schweißfrei mit einer Schlossverstärkung (32) verbunden ist.

6. Türblatt (10) nach einem der voranstehenden Ansprüche,
**dadurch gekennzeichnet,**
**dass** die Schlosstasche (52) zumindest vor dem Einbringen des Einsteckschlosses (56) schwimmend in dem Türblattkörper (28) gelagert ist.

7. Türblatt (10) nach einem der voranstehenden Ansprüche,
**dadurch gekennzeichnet,**
**dass** die Schlosstasche (52) nach eingebrachtem Einsteckschloss (56) zusammen mit dem Einsteckschloss (56) verschraubt an dem Türblattkörper und/oder an einer Schlossverstärkung (32) verschraubt ist.

8. Türblatt (10) nach einem der voranstehenden Ansprüche,
**dadurch gekennzeichnet,**
**dass** die Schlosstasche (52) wenigstens eine Anschraublasche (72) zum Verschrauben der Schlosstasche (52) an einer schlossseitigen Stirnseite des Türblattkörpers aufweist, wobei die wenigstens eine Anschraublasche (72) mit wenigstens einem Durchgangsloch zum Durchbringen eines Schraubbefestigers (58) in eine Einschrauböffnung (96) an der Stirnseite des Türblattkörpers (28) versehen ist, die zumindest in Dickenrichtung des Türblatts (10) eine derart größere Ausdehnung als ein Schraubenschaft und/oder die Einschrauböffnung (96) hat, dass die Lage der Schlosstasche (52) in Dickenrichtung vor Festziehen des Schraubbefestigers (58) einstellbar ist.

9. Türblatt (10) nach Anspruch 8,
**dadurch gekennzeichnet,**
**dass** die Einschrauböffnung (96) eine Einschrauböffnung (96) zum Verschrauben des Einsteckschlosses (56) mit dem Türblatt (10) ist.

10. Türblatt (10) nach einem der voranstehenden Ansprüche,
**dadurch gekennzeichnet,**
**dass** der Türblattkörper (28) aus Mantelblechen (12) mit Füllung (14) darin gebildet ist.

11. Türblatt nach Anspruch 10,
**dadurch gekennzeichnet,**
**dass** die Mantelbleche (12) mit der Füllung (14) verklebt sind.

12. Verfahren zum Herstellen eines Türblatts (10) mit einer Schlosstasche (52) zur Aufnahme eines Einsteckschlosses (56) und einem Einsteckschloss (56), **gekennzeichnet durch**:
a) Herstellen der hülsen- oder kastenförmigen Schlosstasche (52) aus Flachmaterial oder Blechmaterial (64),
b) Herstellen eines Türblattkörpers und schwimmendes Lagern der Schlosstasche (52) in dem Türblattkörper,
c) Einstecken des Einsteckschlosses (56) in die Schlosstasche (52) und gemeinsames Befestigen der Schlosstasche (52) und des Einsteckschlosses (56) an dem Türblattkörper, so dass die schwimmend gelagerte Schlosstasche (52) durch Befestigung des Einsteckschlosses (56) festgelegt wird.

13. Verfahren nach Anspruch 12,
**dadurch gekennzeichnet,**
**dass** Schritt a) wenigstens einen mehrere oder alle der folgenden Schritte enthält:
a1) Umformen des Flachmaterials oder Blechmaterials (64) zu der Hülsen- oder Kastenform;
a2) wärmeeintragfreies Verbinden überlappender Randbereiche (80) oder Wandbereiche (82) des Flachmaterials oder Blechmaterials (64)
a3) Ausbilden von einer oder mehreren Anschraublaschen (72) mit Durchgangsöffnung zum Anschrauben;
a4) Verklippsen einander überlappender Randbereiche (80) oder Wandbereiche (82); und/oder
a5) spielbehaftetes Verbinden einander überlappender Randbereiche (80) oder Wandbereiche (82).

14. Verfahren nach einem der Ansprüche 12 oder 13,
**dadurch gekennzeichnet,**
**dass** Schritt b) wenigstens einen, mehrere oder alle der folgenden Schritten enthält:
b1) Formen eines ersten Mantelblechs (12),
b2) Formen eines zweiten Mantelblechs (12),
b3) Einlegen einer Füllung in ein erstes Mantelblech (12) und Verschließen mittels eines zweiten Mantelblechs (12);
b4) Einlegen der Schlosstasche (52),
b5) flächiges Verkleben einer Füllung (14) mit wenigstens einem Mantelblech (12)
b6) Planpressen eines aus mit einer Füllung (14) verklebten Mantelblechen (12) gebildeten Türblattkörpers.

15. Verfahren nach einem der Ansprüche 12 bis 14,
**dadurch gekennzeichnet,**
**dass** Schritt c) einen, mehrere oder alle der folgenden Schritte umfasst:
c1) Einstecken des Einsteckschlosses (56) derart, dass Schraublöcher des Einsteckschlosses (56) mit Durchgangsöffnungen (92) in Anschraublaschen der Schlosstasche (52) und Einschrauböffnungen an dem Türblattkörper und/oder einer Schlossverstärkung (32) am Türblattkörper fluchten und/oder
c2) Gemeinsames Anschrauben von Einsteckschloss (56) und Schlosstasche (52) mit denselben Schraubbefestigern (58).

## Claims

1. Door leaf (10) with a sleeve- or box-like mortise (52) made of flat material or sheet material (62) for receiving a mortise lock (56),
**characterized in**
**that** the mortise (52) is loosely received in a door leaf body (28) in such a way that the mortise prior to fixing the mortise lock (56) is movable with play at least in the thickness direction and is fixable by fixing the mortise lock (56).

2. Door leaf (10) according to claim 1,
**characterized in**
**that** the mortise (52) comprises at least one seam where wall portions (82) of the mortise (52) formed of the sheet material (62) are connected to each other by a weld-free cold connection and/or a heat input-free connection and/or with play.

3. Door leaf (10) according to one of the preceding claims,
**characterized in**
**that** the mortise (52) comprises at least two wall portions (82) from the flat material or sheet material (62) that are connected to each other by a connection obtainable in a heat input-free manner and/or with play in the thickness direction of the door leaf (10).

4. Door leaf (10) according to claim 2 or 3,
**characterized in**
**that** the wall portions (82) are connected to each other by a clip joint (86).

5. Door leaf (10) according to one of the preceding claims,
**characterized in**
**that** the mortise (52) is connected to a lock reinforcement (32) in a weld-free manner.

6. Door leaf (10) according to one of the preceding claims,
**characterized in**
**that** the mortise (52) is floatingly supported in the door leaf body (28) prior to the insertion of the mortise lock (56).

7. Door leaf (10) according to one of the preceding claims,
**characterized in**
**that** after the insertion of the mortise lock (56), the mortise (52) screw-connected to the mortise lock (56) is screwed to the door leaf body and/or to a lock reinforcement (32).

8. Door leaf (10) according to one of the preceding claims,
**characterized in**
**that** the mortise (52) comprises at least one mounting bracket (72) for screwing the mortise (52) to a lock-side front face of the door leaf body, wherein the at least one mounting bracket (72) is provided with at least one through hole for the passage of a screw fastener (58) into a screw-in opening (96) on the front face of the door leaf body (28) which at least in the thickness direction of the door leaf (10) has a larger extension than a screw shaft and/or the screw-in opening (98) in such a manner that the position of the mortise (52) in the thickness direction is adjustable prior to tightening the screw fastener (58).

9. Door leaf (10) according to claim 8,
**characterized in**
**that** the screw-in opening (96) is a screw-in opening (96) for the screw connection of the mortise lock (56) and the door leaf (10).

10. Door leaf (10) according to one of the preceding claims,
**characterized in**
**that** the door leaf body (28) is formed of jacket sheets (12) having a filling (14).

11. Door leaf according to claim 10,
**characterized in**
**that** the jacket sheets (12) are stuck together with the filling (14).

12. Method for producing a door leaf (10) having a mortise (52) for receiving a mortise lock (56) and a mortise lock (56),
**characterized by**:
a) producing the sleeve- or box-like mortise (52) from a flat material or sheet material (64),
b) producing a door leaf body and floatingly supporting the mortise (52) in the door leaf body,
c) inserting the mortise lock (56) into the mortise (52) and jointly fixing the mortise (52) and the mortise lock (56) to the door leaf body so that the floatingly supported mortise (52) is fixed by fixing the mortise lock (56).

13. Method according to claim 12,
**characterized in**
**that** step a) at least comprises one or more of the following steps:
a1) forming the flat material or sheet material (64) into the sleeve or box shape;
a2) heat input-free connection of overlapping rim portions (80) or wall portions (82) of the flat material or sheet material (64);
a3) forming one or more mounting brackets (72) having a through opening for screwing;
a4) clip joining mutually overlapping rim portions (80) or wall portions (82); and/or
a5) connecting mutually overlapping rim portions (80) or wall portions (82) with play.

14. Method according to one of the claims 12 or 13,
**characterized in that** step b) at least comprises one or more or all of the following steps:
b1) forming a first jacket sheet (12),
b2) forming a second jacket sheet (12),
b3) inserting a filling into a first jacket sheet (12) and sealing with a second jacket sheet (12),
b4) inserting a mortise (52),
b5) planarly adhesive bonding of a filling (14) to a least one jacket sheet (12),
b6) pressing a door leaf body formed of a jacket sheet (12) adhesively bonded to a filling (14) into a planar shape.

15. Method according to one of the claims 12 to 14,
**characterized in that** step c) comprises one or more or all of the following steps:
c1) inserting the mortise lock (56) in such a manner that screw holes of the mortise lock (56) are aligned with through openings (92) in mounting brackets of the mortise (52) and with screw-in openings on the door leaf body and/or with a lock reinforcement (32) on the door leaf body, and/or
c2) jointly attaching the mortise lock (56) and the mortise (52) using the same screw fasteners (58).

## Revendications

1. Vantail de porte (10) comprenant une mortaise (52) en forme de canon ou de caisson réalisée en un matériau plat ou en un matériau en tôle (62) pour la réception d'une serrure encastrée (56),
**caractérisé en ce que**
la mortaise (52) est logée de manière mobile dans un corps de vantail (28), de sorte qu'elle puisse être déplacée avec jeu au moins dans la direction de l'épaisseur avant la fixation de la serrure encastrée (56), et peut être fixée par fixation de la serrure encastrée (56).

2. Vantail (10) conforme à la revendication 1,
**caractérisé en ce que**
la mortaise (52) comporte au moins une jointure au niveau de laquelle sont reliées des zones de paroi (82) de la mortaise (52) réalisées dans le matériau en tôle (62) par une liaison à froid exempte de soudure et/ou une liaison exempte d'apport de chaleur et/ou avec jeu.

3. Vantail (10) conforme à l'une des revendications précédentes,
**caractérisé en ce que**
la mortaise (52) comprend au moins deux zones de parois (82) réalisées dans le matériau plat ou le matériau en tôle (62) qui sont reliées par une liaison pouvant être obtenue sans apport de chaleur et/ou avec jeu dans la direction de l'épaisseur du vantail (10).

4. Vantail (10) conforme à la revendication 2 ou 3,
**caractérisé en ce que**
les zones de paroi (82) sont reliées par une liaison par encliquetage (86).

5. Vantail (10) conforme à l'une des revendications précédentes,
**caractérisé en ce que**
la mortaise (52) est reliée sans soudure avec un élément de renfort de serrure (32).

6. Vantail (10) conforme à l'une des revendications précédentes,
**caractérisé en ce que**
la mortaise (52) est montée flottante dans le corps de vantail (28) au moins avant l'insertion de la serrure à encastrer (56).

7. Vantail (10) conforme à l'une des revendications précédentes,
**caractérisé en ce que**
après insertion de la serrure à encastrer (56), la mortaise (52) est, en étant vissée avec cette serrure (56), vissée sur le corps de vantail et/ou sur un élément de renfort de serrure (32).

8. Vantail (10) conforme à l'une des revendications précédentes,
**caractérisé en ce que**
la mortaise (52) comporte au moins une languette de vissage (72) permettant de la visser sur la face frontale située côté serrure du corps de vantail, la languette de vissage (72) étant équipée d'au moins un perçage traversant permettant le passage d'un organe de fixation à vis (58) dans une ouverture de vissage (96) située sur la face frontale du corps de vantail (28), qui a, au moins dans la direction de l'épaisseur du vantail (10) une extension plus grande qu'une tige de vis et/ou l'ouverture de vissage (96) de sorte que la position de la mortaise (52) puisse être réglée dans la direction de l'épaisseur avant la fixation de l'organe de fixation à vis (58).

9. Vantail (10) conforme à la revendication 8,
**caractérisé en ce que**
l'ouverture de vissage (96) est une ouverture de vissage (96) permettant de visser la serrure à encastrer (56) avec le vantail (10).

10. Vantail (10) conforme à l'une des revendications précédentes,
**caractérisé en ce que**
le corps de vantail (28) est formé par des tôles enveloppes (12) dans lesquelles est insérée une masse de remplissage (14).

11. Vantail conforme à la revendication 10,
**caractérisé en ce que**
les tôles enveloppes (12) sont collées à la masse de remplissage (14).

12. Procédé de fabrication d'un vantail (10) comportant une mortaise (52) destinée à recevoir une serrure à encastrer (56) ainsi qu'une serrure à encastrer (56),
**caractérisé en ce qu'**
il comprend des étapes consistant à :
a) fabriquer la mortaise (52) en forme de canon ou de caisson en un matériau plat ou un matériau en tôle (64),
b) fabriquer un corps de vantail et monter de manière flottante la mortaise (52) dans le corps de vantail,
c) encastrer la serrure à encastrer (56) dans la mortaise (52) et fixer conjointement la mortaise (52) et la serrure à encastrer (56) sur le corps de vantail de sorte que la mortaise (52) montée flottante soit fixée par la fixation de la serrure à encastrer (56).

13. Procédé conforme à la revendication 12,
**caractérisé en ce que**
l'étape a) comporte au moins l'une des étapes suivantes consistant à :
a1) mettre en forme le matériau plat ou le matériau en tôle (64) pour obtenir la forme de canon ou de caisson,
a2) relier sans apport de chaleur des zones de bord (80) ou des zones de paroi (82) se chevauchant du matériau plat ou du matériau en tôle (64),
a3) former au moins une languette de vissage (72) avec des ouvertures traversantes pour permettre un vissage,
a4) enclipser les zones de paroi (82) ou les zones de bord (80) se chevauchant, et/ou
a5) relier avec jeu les zones de paroi (82) ou les zones de bord (80) se chevauchant.

14. Procédé conforme à l'une des revendications 12 et 13,
**caractérisé en ce que**
l'étape b) comprend au moins l'une des étapes suivantes consistant à :
b1) mettre en forme une première tôle de matériau (12),
b2) mettre en forme une seconde tôle de matériau (12),
b3) insérer une masse de remplissage dans une première tôle enveloppe (12) et fermer au moyen d'une seconde tôle enveloppe (12),
b4) insérer la mortaise (52),
b5) coller en nappe une masse de remplissage (14) avec au moins une tôle enveloppe (12),
b6) comprimer à plat un corps de vantail formé de tôles enveloppes (12) collées à une masse de remplissage (14).

15. Procédé conforme à l'une des revendications 12 à 14,
**caractérisé en ce que**
l'étape c) comporte au moins l'une des étapes suivantes consistant à :
c1) encastrer la serrure à encastrer (56) de sorte que des perçages de vissage de celle-ci coïncident avec des ouvertures traversantes (92) situées dans les languettes de vissage de la mortaise (52) et des ouvertures de vissage situées sur le corps de vantail et/ou un élément de renfort de serrure (32) situé sur le corps de vantail, et/ou
c2) visser conjointement la serrure à encastrer (56) et la mortaise (52) avec les mêmes organes de fixation par vissage (58).
